# DEMANDE DE BREVET EUROPEEN

(11) **EP 4 607 563 A1**
(43) Date de publication de la demande: **27.08.2025**
(21) Numéro de dépôt: 25159206.9
(22) Date de dépôt: 20.02.2025
(51) Int. Cl.: H01H 47/00, H01H 47/02, H01H 47/22

(54) **CONTACTEUR ÉLECTRIQUE INTÉGRANT UN SYSTÈME DE PROTECTION, INSTALLATION ÉLECTRIQUE COMPORTANT AU MOINS UN TEL CONTACTEUR ET AÉRONEF COMPRENANT UNE INSTALLATION ÉLECTRIQUE INTÉGRANT AU MOINS UN TEL CONTACTEUR**

(30) Priorité: 23.02.2024 FR 2401772
(71) Demandeur: AIRBUS OPERATIONS (S.A.S.), 31060 Toulouse (FR)
(72) Inventeur: DUFLOS DE SAINT AMAND, Vincent, 31060 TOULOUSE (FR); CALDERON MENDOZA, Edwin, 31060 TOULOUSE (FR)
(74) Mandataire: Fantin, Laurent

(57) **Abrégé**

L'invention a pour objet un contacteur (38) configuré pour occuper des états ouvert et fermé, comprenant au moins un actionneur (44) configuré pour au moins basculer et/ou maintenir le contacteur (38) à l'état fermé à réception d'un signal de fermeture ainsi qu'un système de protection (48) configuré pour occuper un premier état dans lequel le système de protection (48) permet au contacteur (38) de basculer entre les états ouvert et fermé ainsi qu'un deuxième état, à réception d'un signal de protection, dans lequel le système de protection (48) maintient irrémédiablement le contacteur (38) à l'état ouvert.

Le fait d'intégrer la fonction de protection dans le contacteur (38) tend à limiter la masse d'une installation électrique comprenant au moins un tel contacteur (38).

L'invention a également pour objet une installation électrique comportant un tel contacteur (38) ainsi qu'un aéronef comprenant une telle installation électrique.

## Description

La présente demande se rapporte à un contacteur électrique intégrant un système de protection, à une installation électrique adaptée aux fortes puissances électriques comportant au moins un tel contacteur ainsi qu'à un aéronef comprenant une installation électrique intégrant au moins un tel contacteur.

Selon un mode de réalisation visible sur la figure 1, une installation électrique 10 d'un aéronef comprend au moins une source 12 électrique présentant des première et deuxième bornes 12.1, 12.2, au moins une charge 14 électrique présentant des première et deuxième bornes 14.1, 14.2 ainsi qu'un circuit électrique 16 reliant les premières et deuxièmes bornes de la source 12 et de la charge 14. Selon une application, l'installation électrique 10 est configurée pour les fortes puissances, largement au-delà des 1200 V et des 500 A.

Cette installation électrique 10 comprend un dispositif de distribution de courant comportant un contacteur 18 intercalé entre les premières bornes 12.1, 14.1 de la source et de la charge 12, 14 ainsi qu'une commande 20 configurée pour contrôler l'état du contacteur 18, ce dernier étant configuré pour occuper un état fermé dans lequel le contacteur 18 permet à un courant électrique de circuler entre la source et la charge 12, 14 et un état ouvert dans lequel le contacteur 18 empêche un courant de circuler entre la source 12 et la charge 14. Le contacteur 18 comprend des première et deuxième bornes d'entrée 18.1, 18.2 reliées à la commande 20. Selon un mode de fonctionnement, la commande 20 fournit une première tension de l'ordre de 0V sur la première borne d'entrée 18.1 lorsque le contacteur 18 est à l'état ouvert. Pour basculer le contacteur 18 à l'état fermé et le maintenir dans cet état, la commande 20 fournit une deuxième tension de l'ordre de 28V sur la deuxième borne d'entrée 18.2. Pour basculer le contacteur 18 à l'état ouvert, la commande 20 ne fournit plus la deuxième tension.

L'installation électrique 10 comprend également un capteur de courant 22 ainsi qu'un interrupteur de sécurité à usage unique 24 positionnés au niveau du circuit électrique 16 et reliés à la commande 20. Le capteur de courant 22 est configuré pour détecter un surcourant et transmettre un signal à la commande 20 lorsqu'un surcourant est détectée. L'interrupteur de sécurité à usage unique 24 est de type pyrotechnique et configuré pour occuper un état fermé en fonctionnement normal et un état irrémédiablement ouvert à réception d'un signal émis par la commande 20 en raison de la détection d'un surcourant.

La présence d'un interrupteur de sécurité à usage unique 24, distinct du contacteur 18 et en série avec ce dernier, conduit à augmenter la masse de l'installation électrique 10.

La présente invention vise à remédier à tout ou partie des inconvénients de l'art antérieur.

A cet effet, l'invention a pour objet un contacteur configuré pour occuper un état ouvert dans lequel le contacteur isole deux tronçons d'un circuit électrique et un état fermé dans lequel le contacteur assure une continuité électrique entre les deux tronçons, ledit contacteur comprenant un actionneur configuré pour au moins basculer et/ou maintenir le contacteur à l'état fermé à réception d'un signal de fermeture.

Selon l'invention, le contacteur comprend un système de protection configuré pour occuper un premier état dans lequel le système de protection permet au contacteur de basculer entre les états ouvert et fermé ainsi qu'un deuxième état, à réception d'un signal de protection, dans lequel le système de protection maintient irrémédiablement le contacteur à l'état ouvert.

Un tel contacteur permet de limiter l'impact des courts-circuits sur une installation électrique, sans qu'il soit nécessaire d'ajouter un composant électrique de protection distinct du contacteur, en série avec ce dernier, ce qui tend à limiter la masse de l'installation électrique. Selon une autre caractéristique, le contacteur comprend des première, deuxième et troisième bornes d'entrée, le signal de fermeture étant reçu sur au moins l'une des première et deuxième bornes d'entrée, le signal de protection étant reçu sur la troisième borne d'entrée. Selon une autre caractéristique, le système de protection comprend un système pyrotechnique.

Selon une autre caractéristique, le système de protection comprend un élément fusible.

Selon une autre caractéristique, l'actionneur présente deux pôles, le premier pôle étant relié à la première borne d'entrée, le deuxième pôle étant relié à une première borne du système de protection, une deuxième borne du système de protection étant reliée à la deuxième borne d'entrée, le contacteur comprenant un fil conducteur reliant la troisième borne d'entrée et la première borne du système de protection et/ou le deuxième pôle de l'actionneur.

L'invention a également pour objet un dispositif de distribution et de protection comprenant un contacteur selon l'une des caractéristiques précédentes ainsi qu'une commande configurée pour transmettre un signal de fermeture lorsque le contacteur doit basculer à l'état fermé et/ou être à l'état fermé et un signal de protection lorsqu'une anomalie est détectée.

Selon une autre caractéristique, le contacteur comprend des première, deuxième et troisième bornes d'entrée. En complément, la commande est configurée pour transmettre le signal de fermeture à au moins l'une des première et deuxième bornes d'entrée et le signal de protection à la troisième borne d'entrée.

Selon une autre caractéristique, le contacteur comprend au moins un actionneur configuré pour occuper un état repos, correspondant à l'état ouvert du contacteur, lorsque l'actionneur reçoit une première tension ainsi qu'un état activé, correspondant à l'état fermé du contacteur, lorsque l'actionneur reçoit une deuxième tension, différente de la première tension. En complément, la commande est configurée pour générer la première tension entre les première et deuxième bornes d'entrée lorsque le contacteur doit occuper l'état ouvert, la deuxième tension entre les première et deuxième bornes d'entrée lorsque le contacteur doit occuper l'état fermé et appliquer à la troisième borne d'entrée une tension de protection, différente de la deuxième tension, lorsqu'une anomalie est détectée.

L'invention a également pour objet une installation électrique comprenant au moins un dispositif de distribution et de protection selon l'une des caractéristiques précédentes ainsi qu'un aéronef comprenant au moins une telle installation électrique.

D'autres caractéristiques et avantages ressortiront de la description de l'invention qui va suivre, description donnée à titre d'exemple uniquement, en regard des dessins annexés parmi lesquels :
- La figure 1 est une représentation schématique d'une installation électrique illustrant un mode de réalisation de l'art antérieur,
- La figure 2 est une représentation schématique d'une installation électrique illustrant un mode de réalisation de l'invention,
- La figure 3 est une représentation schématique d'un contacteur illustrant un mode de réalisation de l'invention,
- La figure 4 est une représentation schématique d'un contacteur illustrant un autre mode de réalisation de l'invention.

Selon un mode de réalisation visible sur la figure 2, une installation électrique 30 comprend au moins une source 32 électrique présentant des première et deuxième bornes 32.1, 32.2, au moins une charge 34 électrique présentant des première et deuxième bornes 34.1, 34.2 ainsi qu'un circuit électrique 36 reliant les premières et deuxièmes bornes 32.1, 32.2, 34.1, 34.2 de la source 32 et de la charge 34 dans lequel circule un courant électrique.

L'installation électrique 30 (notamment sa source 32, sa charge 34 et son circuit électrique 36) est configurée pour les fortes puissances, largement au-delà des 500 V et des 400 A.

Selon une application, un aéronef, notamment un aéronef à propulsion électrique, comprend au moins une installation électrique 30.

L'installation électrique 30 comprend au moins un dispositif de distribution et de protection de courant électrique qui comporte un contacteur 38 positionné au niveau du circuit électrique 36 et configuré pour occuper un état fermé dans lequel le contacteur 38 permet à un courant électrique de circuler entre la source et la charge 32, 34 et un état ouvert dans lequel le contacteur 38 empêche un courant électrique de circuler entre la source et la charge 32, 34 ainsi qu'une commande 40 configurée pour contrôler l'état fermé ou ouvert du contacteur 38.

Selon un premier mode de réalisation, le contacteur 38 comprend un premier contact 38.1 solidaire d'un premier tronçon 36.1 relié à la source 32, un deuxième contact 38.2 solidaire d'un deuxième tronçon 36.2 relié à la charge 34, un pont 42 mobile entre une première position, correspondant à l'état ouvert du contacteur 38, dans laquelle le pont 42 est écarté des premier et deuxième contacts 38.1, 38.2, et une deuxième position, correspondant à l'état fermé du contacteur 38, dans laquelle le pont 42 est en contact avec les premier et deuxième contacts 38.1, 38.2 et assure une continuité électrique entre les premier et deuxième contacts 38.1, 38.2 ainsi qu'au moins un actionneur 44 configuré pour déplacer le pont 42 entre les première et deuxième positions.

Selon un deuxième mode de réalisation, le contacteur 38 comprend un unique contact 38.1 solidaire d'un premier tronçon 36.1 relié à la source 32, un pont 42 solidaire d'un deuxième tronçon 36.2 relié à la charge 34, mobile entre une première position, correspondant à l'état ouvert du contacteur 38, dans laquelle le pont 42 est écarté du contact 38.1 et une deuxième position, correspondant à l'état fermé du contacteur 38, dans laquelle le pont 42 est en contact avec le contact 38.1, ainsi qu'un actionneur 44 configuré pour déplacer le pont 42 entre les première et deuxième positions.

Quel que soit le mode de réalisation, le contacteur 38 est configuré pour occuper un état ouvert dans lequel il isole deux tronçons 36.1, 36.2 d'un circuit électrique 36 et un état fermé dans lequel il assure une continuité électrique entre les deux tronçons 36.1, 36.2. A cet effet, le contacteur 38 comprend au moins un contact 38.1 solidaire d'un premier tronçon 36.1 du circuit électrique 36 et distant d'un deuxième tronçon 36.2 du circuit électrique 36, un pont 42 mobile entre une première position, correspondant à l'état ouvert du contacteur 38, dans laquelle le pont 42 est écarté du contact 38.1 et les premier et deuxième tronçons 36.1, 36.2 sont isolés l'un de l'autre, et une deuxième position, correspondant à l'état fermé du contacteur 38, dans laquelle le pont 42 est en contact avec le contact 38.1 et assure une continuité électrique entre les premier et deuxième tronçons 36.1, 36.2 ainsi qu'un actionneur 44 configuré pour déplacer le pont 42 entre les première et deuxième positions.

Selon un mode de réalisation, l'actionneur 44 pourrait être un actionneur électromagnétique comme un solénoïde par exemple. Bien entendu, l'invention n'est pas limitée à ce mode de réalisation.

L'installation électrique 30 comprend également au moins un capteur de courant 46 positionné sur le circuit électrique 36 et configuré pour déterminer ou mesurer au moins une caractéristique du courant électrique circulant dans le circuit électrique 36 et transmettre au moins un signal d'anomalie à la commande 40 en fonction de la caractéristique du courant électrique déterminée ou mesurée. Selon un mode de réalisation, le capteur de courant 46 est configuré pour détecter une anomalie du courant électrique, comme un surcourant, et transmettre un signal d'anomalie à la commande 40 lorsqu'un surcourant est détecté. Bien entendu, l'invention n'est pas limitée à ce mode de réalisation pour le capteur de courant 46. Ce dernier n'est pas plus décrit car il peut être identique à ceux de l'art antérieur.

Comme illustré sur la figure 3, le contacteur 38 comprend un système de protection 48 configuré pour occuper un premier état dans lequel le système de protection 48 permet au contacteur 38 de basculer entre les états ouvert et fermé (soit de l'état ouvert à l'état fermé et inversement) ainsi qu'un deuxième état dans lequel le système de protection 48 maintient irrémédiablement le contacteur à l'état ouvert, sans possibilité de basculer à l'état fermé. Le système de protection 48 est à usage unique et son passage dans le deuxième état est irréversible. Les premier et deuxième états du système de protection 48 sont contrôlés par la commande 40.

En fonctionnement normal, le système de protection 48 est dans le premier état. Lorsque le capteur de courant 46 détecte une anomalie et transmet à la commande 40 un signal d'anomalie, cette dernière est configurée pour transmettre un signal de protection au contacteur 38 et/ou au système de protection 48. A réception par le contacteur 38 et/ou le système de protection 48 du signal de protection transmis par la commande 40, le système de protection 48 passe dans le deuxième état.

Selon une configuration, le système de protection 48 comprend un système pyrotechnique.

Selon une autre configuration, le système de protection 48 comprend un élément fusible.

Selon une autre configuration, le système de protection 48 comprend un système pyrotechnique et un élément fusible.

Bien entendu, l'invention n'est pas limitée à ces configurations pour le système de protection 48. Un système pyrotechnique est privilégié par rapport à un élément fusible car il permet d'écarter beaucoup plus le pont 42 des premier et deuxième contacts 38.1, 38.2 du contacteur 38 lorsque le système pyrotechnique est activé.

Selon un mode de réalisation, le système de protection 48 comprend des première et deuxième bornes 48.1, 48.2 ainsi qu'un élément fusible 48.3 intercalé entre les première et deuxième bornes 48.1, 48.2, l'élément fusible 48.3 assurant une continuité électrique entre les première et deuxième bornes 48.1, 48.2 lorsque le système de protection 48 est dans le premier état et isolant les première et deuxième bornes 48.1, 48.2 lorsque le système de protection 48 est dans le deuxième état.

Selon un mode de réalisation, le contacteur 38 comprend au moins des première, deuxième et troisième bornes d'entrée 50.1, 50.2, 50.3.

Selon un mode de fonctionnement, en fonctionnement normal, la commande 40 est configurée pour :
- à réception d'une instruction de maintien du contacteur 38 à l'état ouvert, transmettre un premier signal à la première borne d'entrée 50.1 du contacteur 38,
- à réception d'une instruction de fermeture du contacteur 38 et de maintien de ce dernier à l'état fermé, transmettre un deuxième signal (différent du premier signal) à la deuxième borne d'entrée 50.2 du contacteur 38,
- à réception d'une instruction d'ouverture du contacteur 38, ne plus transmettre le deuxième signal à la deuxième borne d'entrée 50.2 du contacteur 38.

Selon ce mode de fonctionnement, lorsque le deuxième signal est transmis, le premier signal n'est pas ou n'est plus transmis. Inversement, lorsque le premier signal est transmis, le deuxième signal n'est pas ou n'est plus transmis.

En complément, selon ce mode de fonctionnement, l'actionneur 44 du contacteur 38 est configuré pour maintenir le pont 42 dans la première position, correspondant à l'état ouvert du contacteur 38, lorsque la première borne d'entrée 50.1 reçoit le premier signal et dans la deuxième position, correspondant à l'état fermé du contacteur 38, lorsque la deuxième borne d'entrée 50.2 reçoit le deuxième signal.

Selon un autre mode de fonctionnement, le premier signal transmis à la première borne d'entrée 50.1 est permanent. Il continue à être transmis même lorsque le deuxième signal est transmis à la deuxième borne d'entrée 50.2.

Selon un autre mode de réalisation, le contacteur 38 comprend au moins un ressort de rappel pour le maintenir à l'état ouvert en l'absence de signal transmis par la commande 40. En complément, le contacteur 38 comprend au moins un actionneur 44 configuré pour, à réception d'un signal de fermeture transmis par la commande 40, déplacer le pont 42 en direction des premier et deuxième contacts 38.1, 38.2 et le maintenir contre ces derniers à l'encontre des efforts générés par le ressort de rappel.

Bien entendu, l'invention n'est pas limitée à ces modes de réalisation pour le contacteur 38 et à ces modes de fonctionnement pour la commande 40. Quel que soit le mode de réalisation, la commande 40 est configurée pour transmettre à au moins l'une des première et deuxième bornes d'entrée 50.1, 50.2 un signal de fermeture lorsque le contacteur 38 doit basculer à l'état fermé et/ou être à l'état fermé. En l'absence de signal, le contacteur 38 est à l'état ouvert. En complément, l'actionneur 44 est configuré pour au moins basculer et/ou maintenir le contacteur 38 à l'état fermé à réception d'un signal de fermeture sur au moins l'une des première et deuxième bornes d'entrée 50.1, 50.2 du contacteur 38, l'actionneur 44 maintenant le contacteur 38 à l'état ouvert en l'absence de signal ou à réception d'un premier signal sur au moins l'une des première et deuxième bornes d'entrée 50.1, 50.2 du contacteur 38.

En fonctionnement normal, le système de protection 48 est dans le premier état.

Lorsqu'une anomalie est détectée, la commande 40 est configurée pour transmettre un signal de protection à la troisième borne d'entrée 50.3. Selon une configuration, ce signal de protection n'est transmis que si le contacteur 38 est à l'état fermé.

A réception de ce signal de protection, le système de protection 48 bascule dans le deuxième état, ce qui provoque le déplacement du pont 42 dans la première position, ce dernier restant irrémédiablement dans cette première position. Ainsi, le basculement du système de protection 48 dans le deuxième état provoque le basculement du contacteur 38 à l'état ouvert, ce dernier restant irrémédiablement dans cet état ouvert. Ce signal de protection est différent du deuxième signal et peut être identique au premier signal.

Selon un mode de réalisation visible sur la figure 4, le contacteur 38 comprend un actionneur 44 qui présente deux pôles 44.1, 44.2, le premier pôle 44.1 étant relié à la première borne d'entrée 50.1, le deuxième pôle 44.2 étant relié à la première borne 48.1 du système de protection 48, la deuxième borne 48.2 du système de protection 48 étant reliée à la deuxième borne d'entrée 50.2. En complément, le contacteur 38 comprend un fil conducteur 52 reliant la troisième borne d'entrée 50.3 et la première borne 48.1 du système de protection 48 et/ou le deuxième pôle 44.2 de l'actionneur 44.

Selon ce mode de réalisation, les premier et deuxième signaux correspondent à des première et deuxième tensions et le signal de protection correspond à une tension de protection différente de la deuxième tension.

Selon ce mode de réalisation, l'actionneur 44 est configuré pour occuper un état repos lorsqu'il reçoit une première tension, dans lequel il ne déplace pas le pont 42 de la première position vers la deuxième position et un état activé lorsqu'il reçoit une deuxième tension, différente de la première tension, dans lequel il déplace le pont 42 de la première position vers la deuxième position et le maintient dans cette deuxième position.

En fonctionnement normal, la commande 40 est configurée pour générer la première tension entre les première et deuxième bornes d'entrée 50.1, 50.2 lorsque le contacteur 38 doit occuper l'état ouvert ainsi que la deuxième tension entre les première et deuxième bornes d'entrée 50.1, 50.2 lorsque le contacteur 38 doit occuper l'état fermé.

Lorsque la commande 40 applique la deuxième tension entre les première et deuxième bornes d'entrée 50.1, 50.2, ce qui correspond à l'état fermé du contacteur 38, si le capteur de courant 46 transmet un signal d'anomalie à la commande 40, cette dernière applique une tension de protection au niveau de la troisième borne d'entrée 50.3. Cette tension de protection provoque l'activation du système de protection 48, plus particulièrement la rupture de l'élément fusible 48.3. Dès lors la portion du circuit électrique 36 reliant la deuxième borne d'entrée 50.2 et le deuxième pôle 44.2 de l'actionneur 44 est ouvert et l'actionneur 44 ne peut plus être alimenté en énergie électrique tant que l'élément fusible 48.3 n'est pas changé.

Selon une configuration, la première tension est égale à 0 V. La deuxième tension dépend de l'actionneur 44. A titre d'exemple, la deuxième tension est sensiblement égale à 28 V. La tension de protection est égale à 0V.

Le contacteur 38 de l'invention permet de limiter l'impact des courts-circuits sur l'installation électrique 30, sans qu'il soit nécessaire d'ajouter un composant électrique distinct du contacteur 38, en série avec ce dernier, pour la clarification des courts-circuits, ce qui tend à limiter la masse de l'installation électrique 30 par rapport à celles de l'art antérieur. De plus, la présence d'une troisième borne d'entrée 50.3 configurée pour recevoir un signal de protection différente du deuxième signal, au niveau du contacteur 38 dédiée à la protection et distincte d'une deuxième borne d'entrée 50.2 dédiée à la commande du contacteur 38 permet d'obtenir un certain niveau de dissimilarité entre les fonctions de commande et de protection.

Même si la détection d'une anomalie au niveau du courant électrique conduit à la rupture de l'élément fusible 48.3 et impose un changement du contacteur 38 dans son intégralité, ce changement n'intervient que très rarement, avec une fréquence inférieure à celle du changement du contacteur 38 en raison de son usure due à l'éjection de matière au niveau des premier et deuxième contacts 38.1, 38.2 du contacteur 38 produite lors de la coupure d'un courant de fortes puissances.

## Revendications

1. Contacteur (38) configuré pour occuper un état ouvert dans lequel le contacteur (38) isole deux tronçons (36.1, 36.2) d'un circuit électrique (36) et un état fermé dans lequel le contacteur (38) assure une continuité électrique entre les deux tronçons (36.1, 36.2), ledit contacteur (38) comprenant au moins un actionneur (44) configuré pour au moins basculer et/ou maintenir le contacteur (38) à l'état fermé à réception d'un signal de fermeture, **caractérisé en ce que** le contacteur (38) comprend un système de protection (48) configuré pour occuper un premier état dans lequel le système de protection (48) permet au contacteur (38) de basculer entre les états ouvert et fermé ainsi qu'un deuxième état, à réception d'un signal de protection, dans lequel le système de protection (48) maintient irrémédiablement le contacteur (38) à l'état ouvert.

2. Contacteur (38) selon la revendication 1, **caractérisé en ce que** le contacteur (38) comprend des première, deuxième et troisième bornes d'entrée (50.1, 50.2, 50.3), le signal de fermeture étant reçu sur au moins l'une des première et deuxième bornes d'entrée (50.1, 50.2), le signal de protection étant reçu sur la troisième borne d'entrée (50.3).

3. Contacteur (38) selon l'une des revendications précédentes, **caractérisé en ce que** le système de protection (48) comprend un système pyrotechnique.

4. Contacteur (38) selon l'une des revendications précédentes, **caractérisé en ce que** le système de protection (48) comprend un élément fusible.

5. Contacteur (38) selon l'une des revendications 3 à 4, **caractérisé en ce que** l'actionneur (44) présente deux pôles (44.1, 44.2), le premier pôle (44.1) étant relié à la première borne d'entrée (50.1), le deuxième pôle (44.2) étant relié à une première borne (48.1) du système de protection (48), une deuxième borne (48.2) du système de protection (48) étant reliée à la deuxième borne d'entrée (50.2) et **en ce que** le contacteur (38) comprend un fil conducteur (52) reliant la troisième borne d'entrée (50.3) et la première borne (48.1) du système de protection (48) et/ou le deuxième pôle (44.2) de l'actionneur (44).

6. Dispositif de distribution et de protection comprenant un contacteur (38) selon l'une des revendications précédentes ainsi qu'une commande (40) configurée pour transmettre un signal de fermeture lorsque le contacteur (38) doit basculer à l'état fermé et/ou être à l'état fermé et un signal de protection lorsqu'une anomalie est détectée.

7. Dispositif de distribution et de protection selon la revendication précédente, **caractérisé en ce que** le contacteur (38) comprend des première, deuxième et troisième bornes d'entrée (50.1, 50.2, 50.3) et **en ce que** la commande (40) est configurée pour transmettre le signal de fermeture à au moins l'une des première et deuxième bornes d'entrée (50.1, 50.2) et le signal de protection à la troisième borne d'entrée (50.3).

8. Dispositif de distribution et de protection selon la revendication précédente, **caractérisé en ce que** le contacteur (38) comprend au moins un actionneur (44) configuré pour occuper un état repos, correspondant à l'état ouvert du contacteur (38), lorsque l'actionneur (44) reçoit une première tension ainsi qu'un état activé, correspondant à l'état fermé du contacteur (38), lorsque l'actionneur (44) reçoit une deuxième tension, différente de la première tension, et **en ce que** la commande (40) est configurée pour générer la première tension entre les première et deuxième bornes d'entrée (50.1, 50.2) lorsque le contacteur (38) doit occuper l'état ouvert, la deuxième tension entre les première et deuxième bornes d'entrée (50.1, 50.2) lorsque le contacteur (38) doit occuper l'état fermé et appliquer à la troisième borne d'entrée (50.3) une tension de protection différente de la deuxième tension lorsqu'une anomalie est détectée.

9. Installation électrique comprenant un circuit électrique dans lequel circule un courant électrique, au moins un dispositif de distribution et de protection selon l'une des revendications 6 à 8 ainsi qu'un capteur de courant (46) configuré pour déterminer ou mesurer au moins une caractéristique du courant électrique circulant dans le circuit électrique (36) et transmettre au moins un signal d'anomalie à la commande (40) en fonction de la caractéristique du courant électrique déterminée ou mesurée.

10. Aéronef comprenant au moins une installation électrique selon la revendication précédente.
